# EUROPÄISCHE PATENTSCHRIFT

(11) **EP 0 478 500 B1**
(45) Veröffentlichungstag und Bekanntmachung des Hinweises auf die Patenterteilung: **17.08.1994**
(21) Anmeldenummer: 91810700.4
(22) Anmeldetag: 03.09.1991
(51) Int. Cl.: B21D 5/14

(54) **Verfahren zum Rundbiegen von Blechen und Rundbiegevorrichtung zur Durchführung des Verfahrens**
Method and apparatus for bending sheet-metal
Procédé de cintrage de tôles et machine à cintrer selon le procédé

(30) Priorität: 28.09.1990 CH 3125/90
(43) Veröffentlichungstag der Anmeldung: 01.04.1992
(73) Patentinhaber: STRUB AG, CH-3250 Lyss (CH)
(72) Erfinder: Strub, Hans, Péricord 1 - Monte Carlo (MC)
(74) Vertreter: Keller, René, Dr.

(56) Entgegenhaltungen:
- DE-A- 2 408 977
- DE-B- 1 039 014
- FR-A- 1 128 147
- FR-A- 2 323 464
- FR-A- 2 323 464
- US-A- 4 549 422
- US-A- 4 857 412

## Beschreibung

Die Erfindung betrifft ein Verfahren zum Rundbiegen von Blechen gemäss dem Oberbegriff des Patentanspruchs 1 und eine Rundbiegevorrichtung zur Durchführung des Verfahrens gemäss dem Oberbegriff des Patentanspruchs 2.

Zum Rundbiegen von Blechen, insbesondere zum Halbrundbiegen und Rohrformen zur Verwendung z. B. als Rohre oder Rinnen, wurde bisher eine Stützrolle als Gegenhalter und zwei Biegerollen verwendet. Die Verbindungslinien der drei Rollenachsen bildeten die Schenkel eines annähernd gleichseitigen Dreiecks. Das zu biegende Blech wurde zwischen der Stützrolle und den beiden Biegerollen hindurch geschoben, wobei die Biegerollen das Blech gegen die Stützrolle pressten. Für eine zufriedenstellende gleichmässige Rundbiegung musste die Biegerolle an mehreren Stellen gelagert werden, um deren Durchbiegen zu vermeiden. Die Zwischenräume zum Anbringen der Lager gaben störende Marken auf dem gebogenen Blech. Bei längeren Rohren konnten mithin aus Stabilitätsgründen nur dicke Stützrollenachsen verwendet werden. Die Herstellung gebogener, langer Rohre mit kleinem Durchmesser war somit nicht ohne weiteres möglich.

Aus der DE-A- 24 08 977 ist eine Spiralrohrschweissmaschine bekannt zur Herstellung von Rohren aus spiralförmig gewundenen Metallbändern. Ein Blechstreifen wird mit Hilfe von Antriebswalzen durch einen gefütterten Führungsschlitz gleitend hindurchgeschoben. Eine ausgangsseitig des Führungsschlitzes angeordnete Ablenkwalze lenkt den Blechstreifen ab und bewirkt eine rundliche Deformation desselben. Zur Herstellung von Rohren unterschiedlichen Durchmessers ist die Ablenkwalze lageverstellbar und zwar sowohl in auf die Biegekante zuführender als auch von dieser wegführender Richtung. Um den Winkel zwischen der zuführenden Bahn des Blechstreifens und der Biegekante verändern zu können, ist die Bandführung schwenkbar gelagert. Dadurch kann verschieden breiten Blechbändern Rechnung getragen werden.

Hier will die Erfindung Abhilfe schaffen. Es liegt ihr die Aufgabe zugrunde, eine einfache Rundbiegevorrichtung zu schaffen, welche auch das Rundbiegen langer ein- und mehrwandiger Rohre mit kleinem Durchmesser erlaubt.

Die Lösung der Aufgabe ist für das Verfahren im Patentanspruch 1 und für die Rohrbiegevorrichcung im Patentanspruch 2 dargelegt. In den Patentansprüchen 3 bis 10 sind bevorzugte Ausführungsarten der erfindungsgemässen Rundbiegevorrichtung beschrieben.

Im folgenden werden Beispiele des erfindungsgemässen Verfahrens sowie der Rundbiegevorrichtung anhand von Zeichnungen näher erläutert. Es zeigen:
- Fig. 1: einen Schnitt durch die Rundbiegevorrichtung,
und
- Fig. 2: eine Variante der Rundbiegeeinrichtung zum Biegen von Wellblech.

Die in Figur 1 dargestellte Rundbiegevorrichtung zum Rundbiegen von Blechrohren 1, welche in einem nicht dargestellten Arbeitsgang entlang ihrer, wenn nötig, leicht überlappenden Randbereiche zusammen gelötet, gefalzt bzw. geschweisst werden, hat zwei durch einen Schlitz 2, in dem das zu biegende Blech 4 mit einer hier als Schieber 3 ausgebildeten Stosseinrichtung zugeführt wird, voneinander distanzierte Führungselement 5 und 7 als Führungseinrichtung für das zu biegende Blech 4 und eine Schiene 9 mit einer Ablenkfläche 11 als Ablenkorgan. Die Schiene 9 und damit ihre Ablenkfläche 11 ist in ihrer vertikalen und horizontalen Lage sowie in ihrer Neigung, wie durch die Pfeile 13a, 13b und 13c angedeutet, verstellbar.

Die einander gegenüberliegenden, den Schlitz 2 bildenden Seiten der übereinander angeordneten Führungselemente 5 und 7 sind plan ausgebildet, so dass der Schlitz 2 eine annähernd gleiche Schlitzbreite zur Führung des noch zu biegenden Bleches 4 hat. Die obere Seite des Führungselements 7 dient als Gleitfläche 14 für das zu biegende Blech 4. Auf ihr wird das Blech 4 gleitend durch den Schieber 3 gegen die Ablenkfläche 11 gestossen. Das obere Führungselement 5 ist prismatisch ausgebildet, wobei eine Prismakante an ihrer der Ablenkfläche 11 zugewandten Seite keilförmig in eine abgerundete Kante 21 übergeht. Der Prismawinkel ist derart ausgebildet, dass das während des Biegevorgangs gebogene Blech vor der äusseren Prismafläche 15 Platz hat. Das untere Führungselement 7 ist quaderförmig ausgebildet. Es können jedoch auch andere Formen gewählt werden. Das untere Führungselement 7 sollte derart gestaltet werden, dass das zu biegende Blech 4 auf seiner Oberfläche, wie oben bereits erwähnt, gut gleitet und die Verstellmöglichkeiten der Schiene 9 nicht beschränkt werden. Um eine optimale Führung des zu biegenden Bleches 4 bei unterschiedlichen Biegeradien zu ermöglichen, ist das obere Führungselement 5 parallel zur Zuführrichtung 16 des zu biegenden Bleches 4 verstellbar, wie durch den Doppelpfeil 17a angedeutet. Ferner ist das obere Führungselement 5 senkrecht zur Verschieberichtung des zu biegenden Bleches 4 verstellbar, wie durch den Doppelpfeil 17b angedeutet, um den Schlitz 2 optimal auf die Blechstärke einzustellen, sowie um weitere unten beschriebene Verfahrensschritte durchführen zu können.

Soll ein Rohr aus Blech gebogen werden, wird der Schieber 3 zwischen den Führungselementen 5 und 7 zurückgezogen und das zu biegende Blech 4 auf die Gleitfläche 14 des unteren Führungselements 7 gelegt. Anschliessend wird das Blech 4 mit dem Schieber 3 durch den Schlitz 2 gegen die Ablenkfläche 11 geschoben, welche das Blech 4 aus seiner Zuführrichtung 16 wegbiegt und es damit zu einem Rohr 1 aufbiegt.

Der Biegeradius und damit auch der Rohrdurchmesser ergeben sich aus dem Abstand der Auftreffgeraden des durch den Schlitz 2 geschobenen noch ungebogenen Bleches 4 auf der Ablenkfläche 11 von der der Ablenkfläche 11 benachbarten, den Schlitz 2 abschliessenden Kante 21 des Führungselements, der Neigung der Ablenkfläche 11 und dem Ort der Ablenkfläche 11 in Bezug auf die Ebene, in der das noch ungebogene Blechteil liegt sowie aus den Materialeigenschaften des zu biegenden Bleches 4. Die Lage der Ebene, in der das noch ungebogene Blechteil liegt, unterscheidet sich nur geringfügig von der Lage der Ebene, in der die Gleitfläche 14 liegt. Die Auftreffgerade des durch den Schlitz 2 geschobenen noch ungebogenen Bleches 4 auf der Ablenkfläche 11 ist somit näherungsweise die geometrische Verlängerung der Gleitfläche 14 bis zum Schnitt mit der Ablenkfläche 11.

Beim Auftreffen auf die Ablenkfläche 11 gleitet die Vorderkante 23 des Bleches 4 auf dieser, wird zuerst elastisch und dann bleibend plastisch weggebogen. Der optimale Abstand, die Neigung der Ablenkfläche 11 und deren Ort werden am einfachsten durch Biegeversuche ermittelt. Erfahrungsgemäss lässt sich sagen, dass bei gleichem Ort und gleichem Abstand von der Kante 21 sowie gleichem zu biegenden Rohrdurchmesser die Neigung der Ablenkfläche 11 für Kupfer als Blechmaterial grösser ist als die für Eisen, und die für Chrom-Nickel-Stahl grösser als die für Kupfer.

Anstelle von Rohren lassen sich auch halbrunde Rinnen biegen.

Wird der Ort und/oder die Neigung der Ablenkfläche 11 während des Biegevorgangs des Blechs 4 verändert, lassen sich Biegungen mit veränderlichem Biegeradius erzeugen.

Entgegen der Darstellung in Figur 1 müssen die den Schlitz 2 bildenden Flächen der Führungselemente 5 und 7 nicht parallel zueinander verlaufen. Die Fläche des unteren Führungselements 7 sollte so angeordnet sein, dass das Blech 4, wie oben dargelegt, auf ihr gut gleiten kann. Die Fläche des oberen Führungselements 5 kann unter beliebigem Winkel verlaufen, lediglich die der Ablenkfläche 11 am nächsten liegende Kante 21 sollte in einem Abstand, der der Blechstärke des zu biegenden Bleches 4 plus eine Toleranz entspricht, von der Oberfläche der Gleitfläche 14 angeordnet sein, da sie während des Biegevorganges als Gegenhalter zu dienen hat.

Da das obere Führungselement 5 hier nur noch als Gegenhalter wirkt und vom unteren Führungselement 7 weg- bzw. auf dieses zu bewegbar ist, wie durch den Doppelpfeil 17a in Figur 1 angedeutet, lassen sich auch nicht dargestellte Bleche mit Falzungen an ihren Enden rundbiegen. Bevor die Falzung der Vorderkante des Bleches die Kante 21 passiert, wird diese vom Führungselement 7 angehoben und nach Passieren der Falzung wieder gegen das Blech abgesenkt. Analog wird mit der Falzung am hinteren Blechrand verfahren.

Anstelle die dem Blech zugewandte Seite des Führungselements 5 zu neigen, kann auch eine nicht dargestellt Aussparung hinter der abgerundeten Kante 21 angeordnet sein, in der sich eine Falzung des Bleches bis zur Kante 21 bewegen kann. Kurz bevor die Falzung dann die Kante 21 erreicht, wird das Führungselement 5 nach oben weg bewegt, damit die Falzung vorbei gestossen werden kann.

Werden anstelle eines einzigen prismatischen Führungselements 5, wie in Figur 1 dargestellt, zwei prismatische Führungselemente 27a und 27b und anstelle einer Schiene 9 zwei Schienen 29a und 29b, wie in Figur 2 gezeigt, in einer Variante 30 der Rundbiegevorrichtung verwendet, wobei die Ablenkflächen 31a und 31b der Schienen 29a und 29b jeweils zur Ebene des ungebogenen Bleches 33 geneigt sind, so lassen sich wellenförmig gebogene Bleche herstellen.

Mit der oben beschriebenen Rundbiegevorrichtung lassen sich je nach Blechstärke auch mehrwandige Rohre ohne Verstellung der Schiene 9 oder bei dickeren Blechen durch Nachstellen der Schiene 9 während des Biegevorganges durch spiralförmiges Aufwickeln des Bleches 4 erzeugen.

Mit dem erfindungsgemässen Verfahren lassen sich Rohre sowie Rinnen auch mit kleinem Biegeradius auf einfache Weise und in guten Qualität herstellen. Die erfindungsgemässe Rohrbiegeeinrichtung hat einen einfachen Aufbau, ist einfach einzustellen und gestattet es längere Rohre mit kleinem Durchmesser zu biegen.

## Patentansprüche

1. Verfahren zum Rundbiegen von Blechen (4; 33), wobei das zu biegende Blech (4; 33) gleitend durch eine Führungseinrichtung (5, 7; 27a, 27b) gegen ein Ablenkorgan (9; 29a, 29b; 37) gestossen wird, und wobei vor dem Ablenkorgan (9; 29a, 29b; 37) eine gegen die Biegekraft des Ablenkorgans (9; 29a, 29b; 37) wirkende Kraft auf das zu biegende Blech (4; 33) ausgeübt wird, dadurch gekennzeichnet, dass als Ablenkorgan eine Schiene (9; 29a, 29b) mit einer Ablenkfläche (11; 31a, 31b) verwendet wird.

2. Rundbiegevorrichtung zur Durchführung des Verfahrens nach Anspruch 1 mit einem Ablenkorgan (9; 29a, 29b; 37) und einer Stosseinrichtung (3), welche das zu biegende Blech (4; 33) gegen das Ablenkorgan (9; 29a, 29b; 37) zum Rundbiegen stösst, sowie mit einer dem Ablenkorgan (9; 29a, 29b; 37) vorgeordneten Führungseinrichtung (5, 7; 27a, 27b) zum Führen und Gegenhalten des vorgestossenen Bleches (4; 33), dadurch gekennzeichnet, dass das Ablenkorgan eine Schiene (9; 29a, 29b) mit einer Ablenkfläche (11; 31a, 31b) ist.

3. Rundbiegevorrichtung nach Anspruch 2, dadurch gekennzeichnet, dass die Führungseinrichtung (5, 7; 27a, 27b) mindestens eine Gleitfläche (14), auf der die zum Ablenkorgan (9; 29a, 29b; 37) vorgestossene Blechoberfläche gleitet, und eines das vorgestossene Blech (4; 33) niederhaltenden Führungselement (5) aufweist.

4. Rundbiegevorrichtung nach Anspruch 2 oder 3, dadurch gekennzeichnet, dass die Führungseinrichtung (5, 7; 27a, 27b) ein prismatisches, keilförmiges Führungselement (5; 27a, 27b) aufweist, dessen Prismawinkel derart ausgebildet ist, dass das während des Biegevorgangs gebogene Blech (4; 33) vor einer entsprechend geneigten äusseren Prismafläche (15) Platz hat.

5. Rundbiegevorrichtung nach einem der Ansprüche 2 bis 4, dadurch gekennzeichnet, dass der Ort (13a, 13b) und/oder die Neigung (13c) der Ablenkfläche des Ablenkorgans (11; 31a, 31b) zur Zuführebene (16) des ungebogenen Blechs (4; 23) verstellbar ist.

6. Rundbiegevorrichtung nach Anspruch 5, dadurch gekennzeichnet, dass zwei wechselseitig einsetzbare bezüglich der Zuführebene (16) des ungebogenen Bleches horizontal, vertikal oder in der Neigung ihrer Ablenkflächen verstellbare Ablenkorgane (29a, 29b) vorgesehen sind.

7. Rundbiegevorrichtung nach einem der Ansprüche 3 bis 6, dadurch gekennzeichnet, dass die Führungseinrichtung eine dem Ablenkorgan (9; 29a, 29b; 37) zugewandte keilförmige Kante (21) hat, über die das Blech (4; 33) gleitend gestossen wird.

8. Rundbiegevorrichtung nach einem der Ansprüche 3 bis 7, dadurch gekennzeichnet, dass das Führungselement (5; 27a) verschiebbar ist.

9. Rundbiegevorrichtung nach Anspruch 5, dadurch gekennzeichnet, dass der Ort (13a, 13b) und/oder die Neigung (13c) der Ablenkfläche des Ablenkorgans (9, 29a, 29b, 37) während des Rundbiegens des Blechs (4) zur Zuführebene (16) des ungebogenen Blechs (4; 33) veränderbar ist, um das Blech (4; 33) mit sich veränderndem Biegeradius biegen zu können.

10. Verfahren nach Anspruch 1, dadurch gekennzeichnet, dass zur Erzielung einer wellblechartigen Verformung ein durch die Rundbiegevorrichtung gestossenes Blech (33) einem wechselseitigen Biegeeinsatz von beidseits des zu biegenden Blechs (33) angeordneten Ablenkorganen (27a, 27b), die in der Neigung ihrer Ablenkfläche und/oder ihrem Ort bezüglich der Zuführebene des ungebogenen Blechs (33) entsprechend verändert werden, unterworfen wird.

## Claims

1. Method of bending sheets (4; 33), wherein the sheet to be bent (4; 33) is slidably pushed through a guide arrangement (5, 7; 27a, 27b) and thrust against a deflecting member (9; 29a, 29b; 37), and wherein a force acting against the bending force of the deflecting member (9; 29a, 29b; 37) is exerted on the sheet to be bent (4; 33), said force being applied in front of the deflecting member (9; 29a, 29b; 37), characterised in that a track (9; 29a, 29b) with a deflector (11; 31a, 31b) is used as a deflecting member.

2. Bending device for carrying out the method according to Claim 1 with a deflecting member (9; 29a, 29b; 37) and a thrusting mechanism (3) that pushes the sheet to be bent (4; 33) against the deflecting member (9; 29a, 29b; 37) for bending, and with a guide arrangement (5, 7; 27a, 27b), corresponding to the deflecting member (9; 29a, 29b; 37) for guiding and counter-holding the forwarded sheet (4; 33), characterised in that the deflecting member is a track (9; 29a, 29b) with a deflector (11; 31a, 31b).

3. Bending device according to Claim 2, characterised in that the guide arrangement (5, 7; 27a, 27b) has at least one sliding surface (14) on which the sheet surface forwarded to the deflecting member (9; 29a, 29b; 37) slides, and a guide element (5) that holds down the forwarded sheet (4; 33).

4. Bending device according to Claim 2 or 3, characterised in that the guide arrangement (5, 7; 27a, 27b) has a prismatic, wedge-shaped guide element (5; 27a, 27b), the prism-shaped corner of which is formed such that the sheet (4; 33) that is bent during the bending process has space in front of a correspondingly inclined outer prism face (15).

5. Bending device according to one of Claims 2 to 4, characterised in that the position (13a, 13b) and/or the inclination (13c) of the deflector of the deflecting member (11; 31a, 31b) can be adjusted to the feed plane (16) of the unbent sheet (4; 23).

6. Bending device according to Claim 5, characterised in that two deflecting members (29a, 29b) are provided, which can be used mutually in relation to the feed plane (16) of the unbent sheet, and which can be adjusted horizontally, vertically, or in the inclination of their deflectors.

7. Bending device according to one of Claims 3 to 6, characterised in that the guide arrangement has a wedge-shaped edge (21) turned towards the deflecting member (9; 29a, 29b; 37), by means of which edge the sheet (4; 33) is slidably pushed.

8. Bending device according to one of Claims 3 to 7, characterised in that the guide element (5; 27a) can be displaced.

9. Bending device according to Claim 5, characterised in that the position (13a, 13b) and/or the inclination (13c) of the deflector of the deflecting member (9, 29a, 29b, 37) during bending of the sheet (4) can be transformed to the feed plane (16) of the unbent sheet (4; 33), so that the sheet (4; 33) can be bent with varying radius of curvature.

10. Method according to Claim 1, characterised in that, in order to obtain a corrugated form a sheet (33) pushed through the bending device is subjected to a mutual bending effort from deflecting members (27a, 27b) arranged on both sides of the sheet to be bent (33), which deflecting members are correspondingly varied in the inclination of their deflectors and/or in their position in relation to the feed plane of the unbent sheet (33).

## Revendications

1. Procédé de cintrage de tôles (4 ; 33), selon lequel la tôle (4 ; 33) à cintrer est poussée d'une manière coulissante contre un organe de déviation (9 ; 29a, 29b ; 37) à l'aide de moyens de guidage (5, 7 ; 27a, 27b), tandis qu'en amont de l'organe de déviation (9 ; 29a, 29b ; 37), une force s'exerçant à l'encontre de la force de cintrage de l'organe de déviation (9 ; 29a, 29b ; 37) est exercée sur la tôle (4 ; 33) à cintrer, caractérisé en ce que, comme organe de déviation, on utilise un élément profilé (9 ; 29a, 29b) comportant une surface de déviation (11 ; 31a, 31b).

2. Dispositif de cintrage pour la mise en oeuvre du procédé suivant la revendication 1, comprenant un organe de déviation (9 ; 29a, 29b ; 37), des moyens de poussée (3), qui poussent la tôle (4 ; 33) à cintrer contre l'organe de déviation (9 ; 29a, 29b ; 37) en vue du cintrage, et des moyens de guidage (5, 7 ; 27a, 27b) qui sont disposés en amont de l'organe de déviation (9 ; 29a, 29b ; 37) et servent à guider la tôle (4 ; 33) poussée en amont et à offrir un contre-appui à cette tôle, caractérisé en ce que l'organe de déviation est un élément profilé (9 ; 29a, 29b) comportant une surface de déviation (11 ; 31a, 31b).

3. Dispositif de cintrage suivant la revendication 2, caractérisé en ce que les moyens de guidage (5, 7 ; 27a, 27b) comprennent au moins une surface de glissement (14), sur laquelle glisse la surface de la tôle poussée en amont en direction de l'organe de déviation (9 ; 29a, 29b ; 37), et un élément de guidage (5) qui maintient vers le bas la tôle (4 ; 33) poussée en amont.

4. Dispositif de cintrage suivant l'une des revendications 2 et 3, caractérisé en ce que les moyens de guidage (5, 7 ; 27a, 27b) comprennent un élément de guidage (5 ; 27a, 27b) en forme de coin prismatique dont l'angle du prisme est prévu d'une façon telle que la tôle (4 ; 33) cintrée pendant l'opération de cintrage dispose de place en avant d'une surface extérieure (15) du prisme qui est inclinée d'une manière appropriée.

5. Dispositif de cintrage suivant l'une des revendications 2 à 4, caractérisé en ce que l'emplacement (13a, 13b) et/ou l'inclinaison (13c) de la surface de déviation de l'organe de déviation (11 ; 31a, 31b) sont réglables vis-à-vis du plan (16) d'acheminement de la tôle (4 ; 23) non cintrée.

6. Dispositif de cintrage suivant la revendication 5, caractérisé en ce qu'il est prévu deux organes de déviation (29a, 29b) qui sont agencés de façon à pouvoir être montés de part et d'autre du plan (16) d'acheminement de la tôle non cintrée et dont la position horizontale, la position verticale ou l'inclinaison des surfaces de déviation est réglable.

7. Dispositif de cintrage suivant l'une des revendications 3 à 6, caractérisé en ce que les moyens de guidage comportent une arête (21) en forme de coin qui est tournée vers l'organe de déviation (9 ; 29a, 29b ; 37) et devant laquelle la tôle (4 ; 33) est poussée d'une manière coulissante.

8. Dispositif de cintrage suivant l'une des revendications 3 à 7, caractérisé en ce que l'élément de guidage (5 ; 27a) est agencé de façon à pouvoir être déplacé en translation.

9. Dispositif de cintrage suivant la revendication 5, caractérisé en ce que l'emplacement (13a, 13b) et/ou l'inclinaison (13c) de la surface de déviation de l'organe de déviation (9 ; 29a, 29b ; 37) peuvent être modifiés vis-à-vis du plan (16) d'acheminement de la tôle (4 ; 33) non cintrée pendant le cintrage de cette tôle, de façon à pouvoir cintrer la tôle (4 ; 33) avec un rayon de cintrage qui varie.

10. Procédé suivant la revendication 1, caractérisé en ce que, pour obtenir une déformation en forme de tôle ondulée, une tôle (33) poussée à travers le dispositif de cintrage est soumise à un cintrage d'un côté et de l'autre au moyen d'organes de déviation (27a, 27b) qui sont disposés de part et d'autre de la tôle (33) à cintrer et dont l'inclinaison des surfaces de déviation et/ou l'emplacement sont modifiés d'une manière appropriée vis-à-vis du plan d'acheminement de la tôle (33) non cintrée.
